# EUROPÄISCHE PATENTSCHRIFT

(11) **EP 2 927 564 B1**
(45) Veröffentlichungstag und Bekanntmachung des Hinweises auf die Patenterteilung: **05.12.2018**
(21) Anmeldenummer: 15159035.3
(22) Anmeldetag: 13.03.2015
(51) Int. Cl.: F21S 4/00, F21S 10/02, H05B 33/08

(54) **LEUCHTEINRICHTUNG FÜR LEUCHTMITTEL**
LIGHTING DEVICE FOR LIGHTING
DISPOSITIF D'ÉCLAIRAGE POUR AGENT LUMINEUX

(30) Priorität: 20.03.2014 DE 102014205197
(43) Veröffentlichungstag der Anmeldung: 07.10.2015
(73) Patentinhaber: RIDI Leuchten GmbH, 72417 Jungingen (DE)
(72) Erfinder: Pannewitz, Manfred, 72419 Neufra (DE)
(74) Vertreter: BRP Renaud & Partner mbB Rechtsanwälte Patentanwälte Steuerberater

(56) Entgegenhaltungen:
- EP-A1- 2 688 367
- WO-A1-2010/042832
- US-A- 4 870 325
- US-A1- 2006 049 782
- US-A1- 2013 188 394

## Beschreibung

Die vorliegende Erfindung betrifft eine Leuchteinrichtung für ein Leuchtmittel einer Leuchte. Die Erfindung betrifft außerdem ein mit wenigstens einer derartigen Leuchteinrichtung ausgestattetes Leuchtmittel.

Energiesparende moderne Leuchtmittel verwenden Leuchteinrichtungen, die Licht mit Hilfe von lichtemittierenden Dioden, kurz LEDs, erzeugen. Von besonderem Interesse ist bei der Verwendung von LEDs der Umstand, dass LEDs hinsichtlich der Lichtfarbe des von den LEDs abgestrahlten Lichts unterschiedlich hergestellt werden können. Dementsprechend können für den jeweiligen Beleuchtungsauftrag LEDs mit entsprechender Lichtfarbe zum Einsatz kommen. Neben "bunten" Lichtfarben, wie Rot, Gelb, Grün, Blau, gibt es auch unterschiedliche "weiße" Lichtfarben, wie Warmweiß, Neutralweiß und Tageslichtweiß. Im Wohnbereich wird in der Regel ein Warmweiß bevorzugt, während im Arbeitsbereich üblicherweise ein Tageslichtweiß bevorzugt wird. Die Bevorratung unterschiedlicher Leuchteinrichtungen, die hinsichtlich ihrer LEDs für verschiedene Lichtfarben ausgelegt sind, ist vergleichsweise teuer. Eine bedarfsgemäße Herstellung der Leuchteinrichtungen ist dagegen zeitintensiv und wird von den Kunden der Leuchtmittelhersteller nicht akzeptiert. Des Weiteren sind Anwendungsformen für Leuchten denkbar, bei denen beispielsweise im Verlaufe eines Tages die Lichtfarbe geändert werden muss. Denkbar ist beispielsweise während eines Schichtbetriebs die Simulation eines "natürlichen" Tageslichtverlaufs, so dass bei Schichtbeginn und Schichtende beispielsweise Normalweiß abgestrahlt werden soll, während im Übrigen Tageslichtweiß abgestrahlt werden soll.

Unabhängig davon können auch Wünsche bestehen, unterschiedliche "bunte" Lichtfarben wahlweise abstrahlen zu können. Ebenso besteht der Bedarf, zumindest eine bunte Lichtfarbe mit zumindest einer weißen Lichtfarbe wahlweise abwechseln zu können.

US2006/0049782 A1 offenbart eine Leuchtvorrichtung, die drei Gruppen von LEDs auf einer Platine aufweist.

Im Allgemeinen wird die Lichtfarbe durch die Wellenlänge eines Maximums eines kontinuierlichen Spektrums bestimmt. Dabei kann man eine entsprechende Farbtemperatur, die in Kelvin (K) gemessen wird, zuordnen, die gleich der Temperatur eines strahlenden Glühkörpers ist. Eine derartige Strahlung beginnt bereits unmittelbar über dem absoluten Nullpunkt (0 K) mit der Wärmestrahlung im fernen Infrarot. Je höher die Temperatur steigt, desto kürzere Wellenlängen werden ausgesandt und desto "blauer" wird folglich das Maximum bzw. die Lichtfarbe. Demnach erscheint eine glühende Herdplatte rot, Kerzenlicht gelblich, Sonnenlicht weiß und 10.000 K heiße Plasmen oder Fixsterne bläulich.

Die vorliegende Erfindung beschäftigt sich mit dem Problem, für eine Leuchteinrichtung bzw. für ein damit ausgestattetes Leuchtmittel eine verbesserte Ausführungsform anzugeben, die sich insbesondere dadurch auszeichnet, dass die Abstrahlung von wenigstens zwei verschiedenen Lichtfarben relativ preiswert realisiert werden kann.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, die Leuchteinrichtung mit wenigstens zwei LED-Gruppen auszustatten, die jeweils mehrere LEDs umfassen, wobei sich die LEDs der jeweiligen LED-Gruppe hinsichtlich der abstrahlbaren Lichtfarbe von den LEDs der jeweils anderen LED-Gruppe unterscheiden.

Insbesondere ist somit eine erste LED-Gruppe vorgesehen, die nur erste LEDs umfasst, die jeweils Licht mit einer ersten Lichtfarbe abstrahlen. Ferner ist eine zweite LED-Gruppe vorgesehen, die ausschließlich zweite LEDs umfasst, die jeweils Licht mit einer zweiten Lichtfarbe abstrahlen, die sich von der ersten Lichtfarbe unterscheidet.

Zur Stromversorgung bzw. zur Elektrifizierung der LEDs weist die Platine eine mit den ersten LEDs elektrisch verbundene erste Leitungsanordnung sowie eine mit den zweiten LEDs elektrisch verbundene zweite Leitungsanordnung auf. Über entsprechende Anschlüsse der Platine lassen sich geeignete elektrische Potentiale an die Leitungsanordnungen anlegen und entsprechende elektrische Ströme zuführen, um die LEDs zum Leuchten anzusteuern. Erfindungsgemäß ist außerdem vorgeschlagen, dass die Anschlüsse, die Leitungsanordnungen und die LEDs so verschaltet sind, dass die LED-Gruppen unabhängig voneinander ansteuerbar sind, wobei durch Ansteuern einer LED-Gruppe die zugehörigen LEDs dieser LED-Gruppe synchron angesteuert sind. Wird bei Verwendung einer Spannungsquelle beispielsweise die elektrische Spannung für die erste LED-Gruppe erhöht, erhöht sich auch die elektrische Spannung an allen ersten LEDs. Wird dagegen eine Stromquelle verwendet kann beispielsweise der elektrische Strom für die erste LED-Gruppe erhöht werden, was zu einer Erhöhung des elektrischen Stroms bei allen ersten LEDs führt. Durch die hier vorgestellte Möglichkeit, die auf derselben Platine angeordneten unterschiedlichen LEDs gruppenweise separat ansteuern zu können, ergibt sich die Möglichkeit, entweder nur die ersten LEDs zum Abstrahlen der ersten Lichtfarbe anzusteuern oder nur die zweiten LEDs zum Abstrahlen der zweiten Lichtfarbe anzusteuern. Des Weiteren besteht die Möglichkeit, sowohl die ersten LEDs als auch die zweiten LEDs zum Abstrahlen von Licht anzusteuern, wodurch sich die beiden Lichtfarben mischen. Des Weiteren ermöglicht die separate Ansteuerung ein quasi stufenloses Mischen der verschiedenen Lichtfarben, so dass das gesamte Spektrum, das durch die beiden Lichtfarben begrenzt ist, quasi stufenlos durchfahren werden kann. Beispielsweise ist die erste Lichtfarbe ein Warmweiß von beispielsweise 3.000 K, während die zweite Lichtfarbe ein Tageslichtweiß von zum Beispiel 6.500 K ist. In der Folge lassen sich sämtliche Weißlichtfarben zwischen 3.000 K und 6.500 K quasi stufenlos einstellen.

Es ist klar, dass die hier vorgestellte Leuchteinrichtung nicht auf zwei LED-Gruppen mit zwei Lichtfarben eingeschränkt ist, vielmehr sind auch Ausführungsformen mit drei oder mehr LED-Gruppen zur Abstrahlung von drei oder mehr unterschiedlichen Lichtfarben vorstellbar. Drei oder mehr LED-Gruppen kommen insbesondere dann zum Einsatz, wenn zusätzlich zu Weißlicht auch Buntlicht abgestrahlt werden soll.

Für eine besonders preiswerte Herstellbarkeit der Leuchteinrichtung schlägt die Erfindung außerdem vor, eine längliche, flache und ebene Platine zu verwenden, wobei alle LEDs entlang der Platine in einer einzigen LED-Reihe hintereinander angeordnet sind, so dass sich entlang der Platine erste LEDs und zweite LEDs regelmäßig oder unregelmäßig abwechseln. Vorzugsweise wechseln sich die verschiedenen LEDs regelmäßig ab, so dass bei genau zwei LED-Gruppen jeweils eine erste LED auf eine zweite LED folgt, auf die dann wieder eine erste LED folgt. Diese Platine ist dabei vorzugsweise geradlinig ausgestaltet. Denkbar sind jedoch auch gekrümmte und insbesondere kreisförmige Platinen.

Die relative Angabe "länglich" besagt, dass eine Länge der Platine deutlich, also mindestens fünf Mal und vorzugsweise mindestens zehn Mal größer ist als eine Breite und eine Dicke der Platine. Die relative Angabe "flach" ist so zu verstehen, dass eine Dicke der flachen Platine deutlich, also mindestens fünf Mal kleiner ist als eine Breite und eine Länge der Platine.

Die Leitungsanordnungen sind auf der Platine in üblicher Weise durch Materialabtragung einer elektrisch leitenden Beschichtung der Platine ausgebildet. Somit lassen sich die Leitungsanordnungen besonders preiswert auf der Platine im Rahmen einer Großserienfertigung herstellen. Bevorzugt wird hierbei eine Metallplatine, also eine Platine mit Metallkern, z.B. aus einer Aluminiumlegierung oder aus einer Kupferlegierung, als Trägersubstrat. Bei einer solchen Metallplatine ist die vorstehend genannte elektrisch leitende Beschichtung durch eine elektrisch isolierende Trenn- oder Isolationsschicht vom Metallkern elektrisch getrennt. Mithilfe einer solchen Metallplatine lassen sich besonders hohe elektrische Leistungen realisieren, da Wärme, die damit einhergeht, relativ gut abgeleitet werden kann.

Erfindungsgemäß ist außerdem vorgeschlagen, dass zumindest innerhalb einer dieser LED-Gruppen die zugehörigen LEDs in mehrere Untergruppen eingeteilt sind, die jeweils mehrere LEDs enthalten, wobei die LEDs innerhalb der jeweiligen Untergruppe elektrisch parallel geschaltet sind, während die Untergruppen selbst innerhalb der zugehörigen LED-Gruppe elektrisch in Reihe geschaltet sind. Auf diese Weise lassen sich die zum Betreiben der jeweiligen LED-Gruppe erforderlichen elektrischen Spannungen reduzieren, während die Ströme entsprechend erhöht werden können. Außerdem wird dadurch erreicht, dass bei Versagen einzelner LEDs die übrigen LEDs weiterleuchten können.

Erfindungsgemäß ist außerdem vorgeschlagen, dass die erste Leitungsanordnung erste Plusleitungen und erste Minusleitungen aufweist, während die zweite Leitungsanordnung dementsprechend zweite Plusleitungen und zweite Minusleitungen aufweist. Die Pluspole der ersten LEDs sind mit den ersten Plusleitungen verbunden, währen die Minuspole der ersten LEDs mit den ersten Minusleitungen elektrisch verbunden sind. Die Pluspole der zweiten LEDs sind mit den zweiten Plusleitungen elektrisch verbunden, währen die Minuspole der zweiten LEDs mit den zweiten Minusleitungen elektrisch verbunden sind. Eine derartige Vielzahl an Leitungen lässt sich ohne weiteres auf einer solchen Platine realisieren, auch wenn die Platine länglich konfiguriert ist.

Entsprechend einer vorteilhaften Weiterbildung können die elektrischen Anschlüsse einen ersten Plusanschluss, einen ersten Minusanschluss, einen zweiten Plusanschluss und einen zweiten Minusanschluss aufweisen. Somit sind bei genau zwei LED-Gruppen insgesamt vier Anschlüsse an der Platine vorgesehen, die ein separates Ansteuern der beiden LED-Gruppen ermöglichen. Hierzu ist der erste Plusanschluss mit den ersten Plusleitungen elektrisch verbunden, während der erste Minusanschluss mit den ersten Minusleitungen elektrisch verbunden ist. Analog dazu ist der zweite Plusanschluss mit den zweiten Plusleitungen elektrisch verbunden, während der zweite Minusanschluss mit den zweiten Minusleitungen elektrisch verbunden ist.

Mit separaten Plus- und Minusanschlüssen für die jeweilige LED-Gruppe lassen sich die LED-Gruppen besonders einfach separat ansteuern. Beispielsweise können hierzu zwei separate Steuergeräte bzw. ein integriertes Steuergerät mit zwei separaten Treibern verwendet werden.

Bei einer alternativen Ausführungsform können die elektrischen Anschlüsse einen ersten Wechselanschluss und einen zweiten Wechselanschluss aufweisen. Die ersten LEDs sind dann gegenüber den zweiten LEDs mit umgekehrter Polarität in die Leitungsanordnungen eingebunden. Ferner sind bei dieser Ausführungsform die Wechselanschlüsse, die Leitungsanordnungen und die LEDs so miteinander verschaltet, dass bei einer Beaufschlagung des ersten Wechselanschlusses mit einer positiven elektrischen Spannung und des zweiten Wechselanschlusses mit einer negativen elektrischen Spannung nur die LEDs der einen LED-Gruppe zum Abstrahlen von Licht angesteuert werden, während bei einer Beaufschlagung des ersten Wechselanschlusses mit einer negativen elektrischen Spannung und des zweiten Wechselanschlusses mit einer positiven elektrischen Wechselspannung nur die LEDs der anderen LED-Gruppe zum Abstrahlen von Licht angesteuert werden. Mit anderen Worten, bei dieser Ausführungsform wird eine weitere wesentliche Eigenschaft von LEDs ausgenutzt, nämlich ihre Stromdurchlässigkeit nur in einer Richtung, während sie in der Gegenrichtung sperren. Durch Anordnen der ersten LEDs mit gegenüber den zweiten LEDs umgekehrter Polarität innerhalb der Leitungsanordnungen ist es somit möglich, unter Verwendung derselben, also gemeinsamen Wechselanschlüsse je nach an den Wechselanschlüssen anliegender Polarität entweder nur die einen oder nur die anderen LEDs zum Abstrahlen von Licht anzusteuern. Um nun auch bei einer derartigen Ausführungsform die beiden verschiedenen Lichtfarben gleichzeitig abstrahlen zu können, ist es möglich, das Wechseln der Polarität an den beiden Anschlüssen mit einer vergleichsweise hohen Frequenz durchzuführen, die so gewählt ist, dass sie vom menschlichen Auge nicht mehr aufgelöst werden kann (Auflösungsgrenzfrequenz). In der Regel kann ab einer Frequenz von etwa 50 Hz ein Flimmern vom menschlichen Auge nicht mehr wahrgenommen werden. Mit Hilfe entsprechender Treiber bzw. Steuergeräte lassen sich jedoch sehr viel höhere Frequenzen realisieren. Dementsprechend ist es auch bei nur zwei Wechselanschlüssen möglich, die beiden LED-Gruppen so anzusteuern, dass die beiden Lichtfarben gemischt werden können. Des Weiteren ist es durch Pulsweitenmodulation ohne weiteres möglich, die Mischfarbe zwischen den beiden Lichtfarben quasi beliebig stufenlos einzustellen innerhalb eines durch die beiden Lichtfarben der LEDs begrenzten Spektrums. Denkbar ist beispielsweise ein Mischungsverhältnis von 3:7. In diesem Fall wird innerhalb der Taktfrequenz, die oberhalb der vorstehend genannten Auflösungsgrenzfrequenz liegt, für etwa 30 % der Pulsdauer die eine Polarisierung der Anschlüsse zum Ansteuern der ersten LEDs zum Abstrahlen der ersten Lichtfarbe betätigt, während in den übrigen 70 % der Pulsdauer (abzüglich einer Umschaltzeit) die Polarität gewechselt wird, um die zweiten LEDs zum Abstrahlen der zweiten Lichtfarbe anzusteuern. Diese Vorgehensweise hat außerdem den signifikanten Vorteil, dass stets die maximale Leuchtstärke abgerufen werden kann, ohne eine thermische Überhitzung der Leuchteinrichtung zu riskieren. Im Unterschied zu einer getrennten Ansteuerung der beiden LED-Gruppen muss beim Hochfahren der Lichtstärke der einen LED-Gruppe die Lichtstärke der anderen LED-Gruppe entsprechend reduziert werden, um eine thermische Überlastung der Leuchteinrichtung zu vermeiden.

Die vorstehend zu der Variante mit den Wechselanschlüssen beschriebene pulsweitenmodulierte Ansteuerung ist selbstverständlich auch bei der anderen, weiter oben genannten Ausführungsform realisierbar, bei der die LED-Gruppen über separate Plus- und Minusanschlüsse angesteuert werden.

Erfindungsgemäß ist außerdem vorgeschlagen, dass die ersten Plusleitungen und die zweiten Plusleitungen sowie die ersten Minusleitungen und die zweiten Minusleitungen flächige Leitungen und linienförmige Leitungen auf der Platine aufweisen bzw. durch flächige Leitungen und linienförmige Leitungen gebildet sind. Die flächigen Leitungen sind dabei deutlich breiter als die linienförmigen Leitungen. Die linieförmigen Leitungen besitzen außerdem vorzugsweise eine konstante Leitungsbreite, während die Leitungsbreite der flächigen Leitungen entlang der Platine variieren kann. Ein besonders preiswert herstellbares Layout für die Platine ergibt sich, wenn die flächigen Leitungen auf der Platine außenliegend, also jeweils proximal zu einem sich in der Längsrichtung der Platine erstreckenden Seitenrand der Platine angeordnet sind, wobei die flächigen Leitungen der ersten Leitungsanordnung einem ersten Seitenrand der Platine zugeordnet sind, während die flächigen Leitungen der zweiten Leitungsanordnung einem zweiten Seitenrand der Platine zugeordnet sind. Ferner sind bei diesem bevorzugten Platinenlayout die linienförmigen Leitungen auf der Platine innenliegend, also distal zu den Seitenrändern sowie zwischen den flächigen Leitungen angeordnet. Auch die LEDs sind auf der Platine im Wesentlichen mittig zwischen den Seitenrändern angeordnet. Auf diese Weise lassen sich die LEDs besonders einfach wechselweise mit den flächigen und linienförmigen Leitungen der beiden Leitungsanordnungen elektrisch verbinden.

Bei einer vorteilhaften Weiterbildung, die innerhalb wenigstens einer der LED-Gruppen eine Untergruppenbildung berücksichtigt, kann nun vorgesehen sein, dass bei zwei in der Längsrichtung der Platine benachbarten Untergruppen der jeweiligen LED-Gruppe in der einen Untergruppe eine solche flache Leitung die zugehörige Plusleitung bildet und eine solche linienförmige Leitung die zugehörige Minusleitung bildet, während in der anderen Untergruppe eine solche flächige Leitung die zugehörige Minusleitung bildet und eine solche linienförmige Leitung die zugehörige Plusleitung bildet. Mit anderen Worten, in der Längsrichtung der Platine wechseln die Polaritäten der flächigen und linienförmigen Leitungen ab. Dieses Layout führt zu einer vereinfachten Leitungsführung auf der Platine.

Gemäß einer anderen vorteilhaften Ausführungsform können die Anschlüsse alle an zumindest einem Längsende der Platine angeordnet sein. Sind je LED-Gruppe zwei separate Anschlüsse, nämlich ein Plusanschluss und ein Minusanschluss vorgesehen, ist es zweckmäßig, diese an entgegengesetzten Längsenden der Platine anzuordnen. Dabei ist eine Ausführungsform bevorzugt, bei der alle Plusanschlüsse an dem einen Längsende angeordnet sind, während alle Minusanschlüsse am anderen Längsende angeordnet sind. Sofern eine Ausführungsform vorliegt, bei der zwei LED-Gruppen über genau zwei Wechselanschlüsse angesteuert werden können, kann es zweckmäßig sein, die beiden Wechselanschlüsse an demselben Längsende der Platine anzuordnen. Hierdurch vereinfacht sich eine Leitungsführung innerhalb des mit der Leuchteinrichtung ausgestatteten Leuchtmittels. Denkbar ist jedoch auch eine Ausführungsform, bei der die beiden Wechselanschlüsse an entgegengesetzten Längsenden der Platine angeordnet sind.

Gemäß einer anderen vorteilhaften Ausführungsform können die erste Lichtfarbe und die zweite Lichtfarbe jeweils durch ein Weißlicht gebildet sein. Alternativ ist ebenso eine Ausführungsform denkbar, bei der die erste Lichtfarbe und/oder die zweite Lichtfarbe durch ein von Weißlicht verschiedenes Licht, also durch ein Buntlicht gebildet ist.

Ein erfindungsgemäßes Leuchtmittel, das für eine Leuchte vorgesehen ist, umfasst ein Gehäuse zur Aufnahme wenigstens einer Leuchteinrichtung der vorstehend beschriebenen Art. Das Gehäuse ist dabei mit elektrischen Kontakten ausgestattet, die einerseits mit den Anschlüssen der jeweiligen Leuchteinrichtung elektrisch verbunden sind und die andererseits zur elektrischen Verbindung mit elektrischen Gegenkontakten der jeweiligen Leuchte vorgesehen sind.

Gemäß einer vorteilhaften Ausführungsform des Leuchtmittels kann das Gehäuse einen Kühlkörper aufweisen, der sich über die gesamte Länge der Platine erstreckt und an dem die Platine an einer von den LEDs abgewandten Rückseite flächig zur Anlage kommt. Hierdurch kann die im Betrieb der LEDs anfallende Wärme über die Rückseite der Platine an den Kühlkörper abgegeben werden, der die Wärme dann seinerseits ableitet und insbesondere in eine Umgebung abstrahlen kann. Bevorzugt ist eine Ausführungsform, bei welcher die Platine mit ihrer Rückseite vorgespannt am Kühlkörper zur Anlage kommt. Eine derartige Vorspannung kann beispielsweise über seitliche Haltemittel in die Platine eingeleitet werden, die insbesondere die Seitenränder der Platine übergreifen.

Ferner kann die Leuchte mit einem Steuergerät zum Ansteuern der LED-Gruppen ausgestattet sein, wobei das Steuergerät so ausgestaltet und/oder programmiert ist, dass die LED-Gruppen zum Mischen der Lichtfarben aussteuerbar sind, so dass verschiedene Mischzustände einstellbar sind, bei denen die LED-Gruppen die Lichtfarben bei verschiedenen Mischungsverhältnissen abstrahlen. Beispielsweise kann das Steuergerät, z.B. über separate Treiber, die LED-Gruppen separat mit elektrischer Leistung versorgen, um die jeweilige Lichtabstrahlung durch Variieren von elektrischem Strom und/oder elektrischer Spannung zu steuern. Ebenso kann das Steuergerät, z.B. über einen gemeinsamen Treiber und eine elektronische Umschalteinrichtung, in Verbindung mit einer Pulsweitenmodulation die beiden LED-Gruppen zeitlich abwechselnd mit elektrischer Leistung versorgen, derart, dass sich für das menschliche Auge eine Farbmischung ergibt, wobei durch Variieren der Ansteuerzeiten der beiden LED-Gruppen das Mischungsverhältnis einstellbar ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine Draufsicht auf eine Leuchteinrichtung,
- Fig. 2: ein vergrößertes Detail II der Leuchteinrichtung aus Fig. 1,
- Fig. 3: einen Querschnitt eines Leuchtmittels im Bereich der Leuchteinrichtung.

Entsprechend den Figuren 1 und 2 umfasst eine Leuchteinrichtung 1, die für ein in Figur 3 im Querschnitt gezeigtes Leuchtmittel 2 einer nur kursorisch angedeuteten Leuchte 35 vorgesehen ist, eine Platine 3, die hier länglich, flach, eben und gerade ausgestaltet ist. Die Leuchteinrichtung 1 umfasst außerdem zumindest zwei LED-Gruppen 4, 5, die jeweils mehrere an der Platine 3 befestigte LEDs 6, 7 aufweisen. Im hier gezeigten Beispiel trägt die Platine 3 genau zwei LED-Gruppen 4, 5, nämlich eine erste LED-Gruppe 4, die erste LEDs 6 aufweist, und eine zweite LED-Gruppe 5, die zweite LEDs 7 aufweist. Die ersten LEDs 6 sind zur Abstrahlung von Licht mit einer ersten Lichtfarbe ausgestaltet. Die zweiten LEDs 7 sind zum Abstrahlen von Licht mit einer zweiten Lichtfarbe ausgestaltet, die sich von der ersten Lichtfarbe unterscheidet. Beispielsweise ist die erste Lichtfarbe ein warmweißes Weißlicht von ca. 3.000 K, während die zweite Lichtfarbe ein tageslichtweißes Weißlicht von ca. 6.500 K ist.

Sämtliche LEDs 6, 7 sind entlang der Platine 3 in einer einzigen LED-Reihe 8 hintereinander angeordnet. Dabei wechseln sich erste LEDs 6 und zweite LEDs 7 ab. Im hier gezeigten bevorzugten Beispiel wechseln sich die LEDs 6, 7 regelmäßig ab, derart, dass auf jede erste LED 6 eine zweite LED 7 folgt und auf jede zweite LED 7 eine erste LED 6 folgt.

Die Platine 3 ist außerdem mit einer ersten Leitungsanordnung 9, die mit den ersten LEDs 6 elektrisch verbunden ist, und mit einer zweiten Leitungsanordnung 10 ausgestattet, die mit den zweiten LEDs 7 elektrisch verbunden ist. Des Weiteren sind an der Platine 3 elektrische Anschlüsse 11-14 angeordnet, die mit den Leitungsanordnungen 9, 10 elektrisch verbunden sind. Bei der hier vorgestellten Leuchteinrichtung 1 sind die Anschlüsse 11-14, die Leitungsanordnungen 9, 10 und die LEDs 6, 7 so miteinander verschaltet, dass die LED-Gruppen 4, 5 unabhängig voneinander ansteuerbar sind, wobei durch Ansteuern einer solchen LED-Gruppe 4, 5 die zugehörigen LEDs 6 bzw. 7 synchron angesteuert werden. Somit lassen sich zum einen die ersten LEDs 6 der ersten LED-Gruppe 4 zum Abstrahlen von Licht mit der ersten Lichtfarbe ansteuern und insbesondere quasi beliebig dimmen, beispielsweise durch Variieren einer Spannung und/oder eines Stroms und/oder durch Variieren einer Pulsweite im Falle einer Pulsweitenmodulation. Entsprechendes gilt für die zweiten LEDs 7 der zweiten LED-Gruppe 5, so dass auch diese zum Abstrahlen von Licht der zweiten Lichtfarbe angesteuert werden können und insbesondere quasi beliebig gedimmt werden können, durch Variation der angelegten Spannung und/oder des zugeführten Stroms und/oder durch Variieren der Pulsweite. Mit entsprechenden Treibern bzw. Steuergeräten, die an die Anschlüsse 11-14 angeschlossen werden können, lassen sich die beiden Lichtfarben quasi beliebig mischen. Ein derartiges Steuergerät gehört zum Umfang der Leuchte 35 und ist in Figur 3 mit 36 bezeichnet.

Bei der hier vorgestellten Ausführungsform sind innerhalb der ersten LED-Gruppe 4 die ersten LEDs 6 in mehrere erste Untergruppen 15 unterteilt, die jeweils mehrere erste LEDs 6 enthalten. Innerhalb der jeweiligen ersten Untergruppe 15 sind die zugehörigen ersten LEDs 6 elektrisch parallel geschaltet. Die einzelnen ersten Untergruppen 15 sind dagegen innerhalb der ersten LED-Gruppe 4 elektrisch in Reihe geschaltet. Im Beispiel sind außerdem innerhalb der zweiten LED-Gruppe 5 die zweiten LEDs 7 in mehrere zweite Untergruppen 16 eingeteilt, die jeweils mehrere zweite LEDs 7 enthalten. Die zweiten LEDs 7 sind innerhalb der jeweiligen zweiten Untergruppe 16 elektrisch parallel geschaltet, während die zweiten Untergruppen 16 innerhalb der zweiten LED-Gruppe 5 elektrisch in Reihe geschaltet sind.

Wie sich insbesondere Figur 2 entnehmen lässt, weist die erste Leitungsanordnung 9 erste Plusleitungen 17 und erste Minusleitungen 18 auf. Die zweite Leitungsanordnung 10 weist dagegen zweite Plusleitungen 19 und zweite Minusleitungen 20 auf. Nicht bezeichnete Pluspole der ersten LEDs sind mit den ersten Plusleitungen 17 elektrisch verbunden, während nicht näher bezeichnete Minuspole der ersten LEDs 6 mit den ersten Minusleitungen 18 elektrisch verbunden sind. Ebenfalls nicht näher bezeichnete Pluspole der zweiten LEDs 7 sind mit den zweiten Plusleitungen 19 elektrisch verbunden, während nicht näher bezeichnete Minuspole der zweiten LEDs mit den zweiten Minusleitungen 20 elektrisch verbunden sind.

Beim hier gezeigten Beispiel umfassen die elektrischen Anschlüsse 11-14 einen ersten Minusanschluss 11, einen ersten Plusanschluss 12, einen zweiten Minusanschluss 13 und einen zweiten Plusanschluss 14. Der erste Plusanschluss 12 ist mit den ersten Plusleitungen 17 und der erste Minusanschluss 11 ist mit den ersten Minusleitungen 18 elektrisch verbunden. Ebenso ist der zweite Plusanschluss 14 mit den zweiten Plusleitungen 19 und der zweite Minusanschluss 13 mit den zweiten Minusleitungen 20 elektrisch verbunden.

Eine andere, hier nicht gezeigte Ausführungsform kommt dagegen mit nur zwei Wechselanschlüssen für die beiden LED-Gruppen 4, 5 aus. In diesem Fall sind dann die ersten LEDs 6 gegenüber den zweiten LEDs 7 mit umgekehrter Polarität in die Leitungsanordnungen 9, 10 eingebunden. Ferner erfolgt dann die Verschaltung der Wechselanschlüsse, der Leitungsanordnungen 9, 10 und der LEDs 6, 7 derart, dass bei einer ersten Polarität, bei welcher der erste Wechselanschluss mit einer positiven elektrischen Spannung und der zweite Wechselanschluss mit einer negativen elektrischen Spannung beaufschlagt werden, nur die ersten LEDs 6 den elektrischen Strom durchleiten, während die zweiten LEDs 7 die Durchleitung des Stroms sperren. Dementsprechend können bei dieser ersten Polarität gezielt nur die ersten LEDs 6 zum Abstrahlen von Licht der ersten Lichtfarbe angesteuert werden. Bei umgekehrter zweiter Polarität, wenn also der erste Wechselanschluss mit einer negativen elektrischen Spannung und der zweite Wechselanschluss mit einer positiven elektrischen Spannung beaufschlagt werden, sperren die ersten LEDs 6 die Durchleitung des Stroms, während die zweiten LEDs 7 den Strom durchleiten. In der Folge kann bei dieser zweiten Polarität eine gezielte Ansteuerung der zweiten LEDs 7 zum Abstrahlen des Lichts der zweiten Lichtfarbe durchgeführt werden. Durch entsprechend hohe Wechselfrequenz beim Umschalten der genannten Polaritäten ist es möglich, die beiden Lichtfarben gleichzeitig abzustrahlen, wodurch sich eine entsprechende Mischung der beiden Lichtfarben ergibt. Durch Variieren der Pulsweiten lässt sich dabei das Mischungsverhältnis der beiden Lichtfarben quasi beliebig verändern. Eine derartige Funktionalität kann in das Steuergerät 36 integriert sein.

Die erste Plusleitung 17, die zweite Plusleitung 19, die erste Minusleitung 18 und die zweite Minusleitung 20 können durch flächige Leitungen 21 und linienförmige Leitungen 22 gebildet sein. Die flächigen Leitungen 21 sind auf der Platine 3 außenliegend angeordnet, also jeweils proximal zu einem Seitenrand 23 bzw. 24 der Platine 3. Die flächigen Leitungen 21, die der ersten Leitungsanordnung 9 zugeordnet sind, verbinden sich dabei an dem einen oder ersten Seitenrand 23, während die flächigen Leitungen 21, die der zweiten Leitungsanordnung 10 zugeordnet sind, an dem anderen oder zweiten Seitenrand 24 angeordnet sind. Im Unterschied dazu sind die linienförmigen Leitungsabschnitte 22 auf der Platine 3 innenliegend angeordnet, so dass sie sich zum einen distal zu den Seitenrändern 23, 24 sowie in der Breitenrichtung der Platine 3 zwischen den flächigen Leitungen 21 befinden. Die LED-Reihe 8, entlang der die LEDs 6, 8 auf der Platine 3 aufgereiht sind, ist dabei im Wesentlichen bezüglich der Breitenrichtung der Platine 3 mittig zwischen den Seitenrändern 23, 24 angeordnet.

Im Ausschnitt der Figur 2 sind von der ersten Leitungsanordnung 9 zwei flächige Leitungen 21 erkennbar, die durch einen elektrisch isolierenden Spalt 25 voneinander elektrisch getrennt sind. Auch die zweite Leitungsanordnung 10 zeigt in Figur 2 zwei flächige Leitungen 21, die ebenfalls durch einen solchen Spalt 25 elektrisch voneinander getrennt sind. Sofern die LED-Gruppen 3, 4 ihrerseits in Untergruppen 15 bzw. 16 untergliedert sind, ergibt sich in der Längsrichtung der Platine 3 ein Polaritätswechsel bei in der Längsrichtung benachbarten flächigen Leitern 21 sowie bei in der Längsrichtung benachbarten linienförmigen Leitern 22 innerhalb der jeweiligen Leiteranordnung 9, 10, also innerhalb der jeweiligen LED-Gruppe 4, 5.

Anhand von Figur 2 soll dies für die erste LED-Gruppe 4 näher erläutert werden, deren erste Leitungsanordnung 9 im Wesentlichen oberhalb der LED-Reihe 8 angeordnet ist. Gemäß Figur 2 sind für die erste LED-Gruppe 4 zwei in der Längsrichtung der Platine 3 benachbarte Untergruppen 15 erkennbar. Der in Figur 2 links gezeigten Untergruppe 15 ist die eine linke ersten LED 6 zugeordnet, während der in Figur 2 rechts anschließenden weiteren Untergruppe 15 die beiden rechts gezeigten ersten LEDs 6 zugeordnet sind. In der linken Untergruppe 15 bildet der links dargestellte flächige Leiter 21 die Plusleitung 17, wobei die zugehörige Minusleitung 18 durch einen linienförmigen Leiter 22 gebildet ist. Bei der rechts benachbarten Untergruppe 15 bildet die zugehörige flächige Leitung 21 dagegen die Minusleitung 18 und die zugehörige Plusleitung 17 ist durch eine linienförmige Leitung 22 gebildet. Erreicht wird dies dadurch, dass die linienförmige Leitung 22 der linken Untergruppe 15, die die Minusleitung 18 bildet, mit der rechten flächigen Leitung 21 der rechten Untergruppe 15 elektrisch leitend verbunden ist, so dass diese die Minusleitung 18 der rechten Untergruppe 15 bildet.

Bei der in Figur 1 gezeigten Ausführungsform sind die beiden Minusanschlüsse 11, 13 an einem ersten, in Figur 1 links gezeigten Längsende 26 der Platine 3 angeordnet. Die beiden Plusanschlüsse 12, 14 sind dagegen an einem zweiten, in Figur 1 rechts dargestellten Längsende 27 der Platine 3 angeordnet.

Gemäß Figur 3 umfasst das Leuchtmittel 2 ein Gehäuse 28, in dem die Leuchteinrichtung 1 angeordnet ist. Das Gehäuse 28 weist außerdem elektrische Kontakte auf, die zum einen mit den Anschlüssen 11-14 der Platine 3 elektrisch verbunden sind. Rein exemplarisch sind in Figur 3 nur zwei derartige Kontakte 29 angedeutet. Die Kontakte 29 dienen zum elektrischen Verbinden des Leuchtmittels mit elektrischen Gegenkontakten der Leuchte 35, in die das Leuchtmittel 2 eingebaut werden soll. Diese Gegenkontakte sind dann elektrisch mit dem Steuergerät 36 verbunden.

Das Gehäuse 28 besitzt bei dem in Figur 3 gezeigten Beispiel einen Kühlkörper 30 und eine am Kühlkörper 30 befestigte Abdeckung 31. Am Kühlkörper 30 ist die Platine 3 so angeordnet, dass eine von den LEDs 6, 7 abgewandte Rückseite 32 der Platine 3 flächig am Kühlkörper 30 anliegt. Am Kühlkörper 30 sind hier außerdem Halteelemente 33 angebracht, insbesondere integral daran ausgeformt, die jeweils einen Seitenrand 23 bzw. 24 der Platine 3 umgreifen, derart, dass dabei die Platine 3 mit ihrer Rückseite 32 gegen den Kühlkörper 30 angedrückt wird. Somit liegt die Platine 3 vorgespannt am Kühlkörper 30 an. Der Kühlkörper 30 zeigt im Beispiel an einer von der Abdeckung 31 abgewandten Seite Kühlrippen 34, die eine Wärmeabstrahlung in die Umgebung vereinfachen.

## Patentansprüche

1. Leuchteinrichtung für ein Leuchtmittel (2) einer Leuchte (35),
- mit einer länglichen, flachen, ebenen Platine (3),
- mit wenigstens zwei LED-Gruppen (4, 5), die jeweils mehrere an der Platine (3) befestigte LEDs (6, 7) aufweisen,
- wobei eine erste LED-Gruppe (4) erste LEDs (6) aufweist, die Licht mit einer ersten Lichtfarbe abstrahlen, während eine zweite LED-Gruppe (5) zweite LEDs (7) aufweist, die Licht mit einer zweiten Lichtfarbe abstrahlen, die von der ersten Lichtfarbe verschieden ist,
- wobei alle LEDs (6, 7) entlang der Platine (3) in einer einzigen LED-Reihe (8) hintereinander angeordnet sind, in der sich erste LEDs (6) und zweite LEDs (7) abwechseln,
- wobei die Platine (3) eine mit den ersten LEDs (6) elektrisch verbundene erste Leitungsanordnung (9) und eine mit den zweiten LEDs (7) elektrisch verbundene zweite Leitungsanordnung (10) aufweist,
- wobei die Platine (3) mit den Leitungsanordnungen (9, 10) elektrisch verbundene elektrische Anschlüsse (11, 12, 13, 14) aufweist,
- wobei die Anschlüsse (11, 12, 13, 14), die Leitungsanordnungen (9, 10) und die LEDs (6, 7) so verschaltet sind, dass die LED-Gruppen (4, 5) unabhängig voneinander ansteuerbar sind, wobei durch Ansteuern einer LED-Gruppe (4, 5) die zugehörigen LEDs (6, 7) synchron angesteuert sind,
**dadurch gekennzeichnet,**
- **dass** innerhalb der ersten LED-Gruppe (4) die ersten LEDs (6) in mehrere erste Untergruppen (15) eingeteilt sind, die jeweils mehrere erste LEDs (6) enthalten, wobei die ersten LEDs (6) innerhalb der jeweiligen ersten Untergruppe (15) elektrisch parallel geschaltet sind, während die ersten Untergruppen (15) innerhalb der ersten LED-Gruppe (4) elektrisch in Reihe geschaltet sind, und/oder
- **dass** innerhalb der zweiten LED-Gruppe (5) die zweiten LEDs (7) in mehrere zweite Untergruppen (16) eingeteilt sind, die jeweils mehrere zweite LEDs (7) enthalten, wobei die zweiten LEDs (7) innerhalb der jeweiligen zweiten Untergruppe (16) elektrisch parallel geschaltet sind, während die zweiten Untergruppen (16) innerhalb der zweiten LED-Gruppe (5) elektrisch in Reihe geschaltet sind,
- **dass** die erste Leitungsanordnung (9) erste Plusleitungen (17) und erste Minusleitungen (18) aufweist,
- **dass** die zweite Leitungsanordnung (10) zweite Plusleitungen (19) und zweite Minusleitungen (20) aufweist,
- **dass** Pluspole der ersten LEDs (6) mit den ersten Plusleitungen und Minuspole der ersten LEDs (6) mit den ersten Minusleitungen (18) elektrisch verbunden sind,
- **dass** Pluspole der zweiten LEDs (7) mit den zweiten Plusleitungen (19) und Minuspole der zweiten LEDs (7) mit den zweiten Minusleitungen (20) elektrisch verbunden sind,
- **dass** die ersten Plusleitungen (17), die zweiten Plusleitungen (19), die ersten Minusleitungen (18) und die zweiten Minusleitungen (20) flächige Leitungen (21) und linienförmige Leitungen (22) aufweisen,
- **dass** die flächigen Leitungen (21) auf der Platine (3) außenliegend, also jeweils proximal zu einem Seitenrand (23, 24) der Platine (3) angeordnet sind,
- **dass** die flächigen Leitungen (21) der ersten Leitungsanordnung (9) einem ersten Seitenrand (23) der Platine (3) zugeordnet sind, während die flächigen Leitungen (21) der zweiten Leitungsanordnung (10) einem zweiten Seitenrand (24) der Platine (3) zugeordnet sind,
- **dass** die linienförmigen Leitungen (22) auf der Platine (3) innenliegend, also distal zu den Seitenrändern (23, 24) sowie zwischen den flächigen Leitungen (21) angeordnet sind,
- **dass** die LEDs (6, 7) auf der Platine (3) im Wesentlichen mittig zwischen den Seitenrändern (23, 24) angeordnet sind.

2. Leuchteinrichtung nach Anspruch 1,
**dadurch gekennzeichnet,**
- **dass** die elektrischen Anschlüsse einen ersten Minusanschluss (11), einen ersten Plusanschluss (12), einen zweiten Minusanschluss (13) und einen zweiten Plusanschluss (14) aufweisen,
- **dass** der erste Plusanschluss (12) mit den ersten Plusleitungen (17) und der erste Minusanschluss (11) mit den ersten Minusleitungen (18) elektrisch verbunden sind,
- **dass** der zweite Plusanschluss (14) mit den zweiten Plusleitungen (19) und der zweite Minusanschluss (13) mit den zweiten Minusleitungen (20) elektrisch verbunden sind.

3. Leuchteinrichtung nach Anspruch 1,
**dadurch gekennzeichnet,**
- **dass** die elektrischen Anschlüsse einen ersten Wechselanschluss und einen zweiten Wechselanschluss aufweisen,
- **dass** die ersten LEDs (6) gegenüber den zweiten LEDs (7) mit umgekehrter Polarität in die Leitungsanordnungen (9, 10) eingebunden sind,
- **dass** die Wechselanschlüsse, die Leitungsanordnungen (9, 10) und die LEDs (6, 7) so verschaltet sind, dass bei einer Beaufschlagung des ersten Wechselanschlusses mit einer positiven elektrischen Spannung und des zweiten Wechselanschlusses mit einer negativen elektrischen Spannung nur die LEDs (6, 7) der einen LED-Gruppe (4, 5) zum Abstrahlen von Licht angesteuert werden, während bei einer Beaufschlagung des ersten Wechselanschlusses mit einer negativen elektrischen Spannung und des zweiten Wechselanschlusses mit einer positiven elektrischen Spannung nur die LEDs (7, 6) der anderen LED-Gruppe (5, 4) zum Abstrahlen von Licht angesteuert werden.

4. Leuchteinrichtung nach einem der Ansprüche 1 bis 3,
**dadurch gekennzeichnet,**
**dass** bei zwei in der Längsrichtung der Platine (3) benachbarten Untergruppen (15, 16) der jeweiligen LED-Gruppe (4, 5) in der einen Untergruppe (15, 16) eine solche flächige Leitung (21) die zugehörige Plusleitung (17, 19) bildet und eine solche linienförmige Leitung (22) die zugehörige Minusleitung (18, 20) bildet, während in der anderen Untergruppe (15, 16) eine solche flächige Leitung (21) die zugehörige Minusleitung (18, 20) bildet und eine solche linienförmige Leitung (22) die zugehörige Plusleitung (17, 19) bildet.

5. Leuchteinrichtung nach einem der Ansprüche 1 bis 4,
**dadurch gekennzeichnet,**
**dass** die Anschlüsse (11, 12, 13, 14) alle an zumindest einem Längsende (26, 27) der Platine (3) angeordnet sind.

6. Leuchteinrichtung nach den Ansprüchen 2 und 5,
**dadurch gekennzeichnet,**
**dass** an dem einen Längsende (26) der erste Plusanschluss (11) und der zweite Plusanschluss (13) angeordnet sind, während am anderen Längsende (27) der erste Minusanschluss (12) und der zweite Minusanschluss (14) angeordnet sind.

7. Leuchteinrichtung nach einem der Ansprüche 1 bis 6,
**dadurch gekennzeichnet,**
- **dass** die erste Lichtfarbe und die zweite Lichtfarbe jeweils ein Weißlicht sind, oder
- **dass** die erste Lichtfarbe und/oder die zweite Lichtfarbe ein vom Weißlicht verschiedenes Licht ist/sind.

8. Leuchtmittel für eine Leuchte (35), mit einem Gehäuse (28) zur Aufnahme wenigstens einer Leuchteinrichtung (1) nach einem der Ansprüche 1 bis 7, wobei das Gehäuse (28) elektrische Kontakte (29) besitzt, die mit den Anschlüssen (11, 12, 13, 14) der jeweiligen Leuchteinrichtung (1) elektrisch verbunden sind und die zur elektrischen Verbindung mit elektrischen Gegenkontakten der jeweiligen Leuchte (35) vorgesehen sind.

9. Leuchtmittel nach Anspruch 8,
**dadurch gekennzeichnet,**
**dass** das Gehäuse (28) einen Kühlkörper (30) aufweist, an dem die Platine (3) mit einer von den LEDs (6, 7) abgewandten Rückseite (32) flächig anliegt.

10. Leuchte mit wenigstens einem Leuchtmittel (2) nach Anspruch 8 oder 9 und mit einem Steuergerät (36) zum Ansteuern der LED-Gruppen (4, 5),
wobei das Steuergerät (36) so ausgestaltet und/oder programmiert ist, dass die LED-Gruppen (4, 5) zum Mischen der Lichtfarben aussteuerbar sind, so dass verschiedene Mischzustände einstellbar sind, bei denen die LED-Gruppen (4, 5) die Lichtfarben bei verschiedenen Mischverhältnissen abstrahlen.

## Claims

1. Lighting device for a lighting means (2) of a lamp (35),
- with an elongated, flat, planar circuit board (3),
- with at least two LED groups (4, 5) which each have a plurality of LEDs (6, 7) secured onto the circuit board (3),
- wherein a first LED group (4) has first LEDs (6), which emit light with a first light colour, whereas a second LED group (5) has second LEDs (7), which emit light with a second light colour, which is different from the first light colour,
- wherein all LEDs (6, 7) are arranged behind one another along the circuit board (3) in a single LED row (8), in which first LEDs (6) and second LEDs (7) alternate,
- wherein the circuit board (3) has a first line arrangement (9) connected electrically to the first LEDs (6) and a second line arrangement (10) connected electrically to the second LEDs (7),
- wherein the circuit board (3) with the line arrangements (9, 10) has electrically connected connectors (11, 12, 13, 14),
- wherein the connectors (11, 12, 13, 14), the line arrangements (9, 10) and the LEDs (6, 7) are interconnected so that the LED groups (4, 5) can be controlled independently of one another, wherein by controlling an LED group (4, 5) the associated LEDs (6, 7) are controlled synchronously,
**characterised in that**
- within the first LED group (4) the first LEDs (6) are divided into a plurality of first subgroups (15), which each contain a plurality of first LEDs (6), wherein the first LEDs (6) are connected electrically in parallel within the respective first subgroup (15), whereas the first subgroups (15) are connected electrically in series within the first LED group (4) and/or
- within the second LED group (5) the second LEDs (7) are divided into a plurality of second subgroups (16), which each contain a plurality of second LEDs (7), wherein the second LEDs (7) are connected electrically in parallel within the respective second subgroup (16), whereas the second subgroups (16) are connected electrically in series within the second LED group (5),
- the first line arrangement (9) has first positive leads (17) and first negative leads (18),
- the second line arrangement (10) has second positive leads (19) and second negative leads (20),
- positive poles of the first LEDs (6) are electrically connected to the first positive leads and negative poles of the first LEDs (6) with the first negative leads (18),
- positive poles of the second LEDs (7) are electrically connected to the second positive leads (19) and negative poles of the second LEDs (7) are electrically connected to the second negative leads (20),
- the first positive leads (17), the second positive leads (19), the first negative leads (18) and the second negative leads (20) have flat leads (21) and linear leads (22),
- the flat leads (21) are arranged externally on the circuit board (3), i.e. proximal to a side edge (23, 24) of the circuit board (3),
- the flat leads (21) of the first line arrangement (9) are assigned to a first side edge (23) of the circuit board (3), whereas the flat leads (21) of the second line arrangement (10) are assigned to a second side edge (24) of the circuit board (3),
- the linear leads (22) are arranged inset on the circuit board (3), i.e. distally to the side edges (23, 24) and between the flat leads (21),
- the LEDs (6, 7) are arranged on the circuit board (3) essentially centrally between the side edges (23, 24).

2. Lighting device according to claim 1,
**characterised in that**
- the electrical connectors have a first negative connector (11), a first positive connector (12), a second negative connector (13) and a second positive connector (14),
- the first positive connector (12) is connected electrically to the first positive leads (17) and the first negative connector (11) is connected electrically to the first negative leads (18),
- the second positive connector (14) is connected electrically to the second positive leads (19) and the second negative connector (13) is connected electrically to the second negative leads (20).

3. Lighting device according to claim 1,
**characterised in that**
- the electrical connectors have a first removable terminal and a second removable terminal,
- the first LEDs (6) are integrated relative to the second LEDs (7) with reverse polarity into the line arrangements (9, 10),
- the removable terminals, the line arrangements (9, 10) and the LEDs (6, 7) are interconnected so that when charging the first removable terminal with a positive electrical voltage and the second removable terminal with a negative electrical voltage only the LEDs (6, 7) of one LED group (4, 5) are controlled for emitting light, whereas when charging the first removable terminal with a negative electrical voltage and the second removable terminal with a positive electric voltage only the LEDs (7, 6) of the other LED group (5, 4) for emitting light are controlled.

4. Lighting device according to any of claims 1 to 3,
**characterised in that**
with two subgroups (15, 16) of the respective LED group (4, 5) which are adjacent in longitudinal direction of the circuit board (3) in one subgroup (15, 16) such a flat lead (21) forms the associated positive lead (17, 19) and one such linear lead (22) forms the associated negative lead (18, 20), whereas in the other subgroup (15, 16) one such flat lead (21) forms the associated negative lead (18, 20) and one such a linear lead (22) forms the associated positive lead (17, 19).

5. Lighting device according to any of claims 1 to 4,
**characterised in that**
the connectors (11, 12, 13, 14) are all arranged at at least one longitudinal end (26, 27) of the circuit board (3).

6. Lighting device according to any of claims 2 and 5,
**characterised in that**
the first positive connector (11) and the second positive connector (13) are arranged at the one longitudinal end (26), whereas the first negative connector (12) and the second negative connector (14) are arranged at the other longitudinal end (27).

7. Lighting device according to any of claims 1 to 6,
**characterised in that**
- the first light colour and the second light colour are white light respectively, or
- the first light colour and/or the second light colour is/are different from white light.

8. Lighting means for a lamp (35), with a housing (28) for mounting at least one lighting device (1) according to any of claims 1 to 7, wherein the housing (28) has electrical contacts (29) which are connected electrically to the connectors (11, 12, 13, 14) of the respective lighting device (1) and which are provided for electrical connection with electrical counter contacts of the respective lamp (35).

9. Lighting means according to claim 8,
**characterised in that**
the housing (28) has a heatsink (30), on which the circuit board (3) rests flat with a rear side (32) facing away from the LEDs (6, 7).

10. Lamp with at least one lighting means (2) according to claim 8 or 9 and with a control device (36) for controlling the LED groups (4, 5), wherein the control device (36) is configured and/or programmed so that the LED groups (4, 5) can be adjusted for mixing the light colours, so that different mixed states can be created in which the LED groups (4, 5) emit light colours with different mix ratios.

## Revendications

1. Dispositif d'éclairage pour un moyen d'éclairage (2) d'une lampe (35),
- avec une plaque (3), allongée, plate, plane,
- avec au moins deux groupes de LED (4, 5), qui comportent chacun plusieurs LED (6, 7) fixées sur la plaque (3),
- dans lequel un premier groupe de LED (4) comporte des premières LED (6) qui émettent de la lumière avec une première température de couleur tandis qu'un deuxième groupe de LED (5) comporte des deuxièmes LED (7) qui émettent de la lumière avec une deuxième température de couleur qui est différente de la première température de couleur,
- dans lequel toutes les LED (6, 7) sont agencées les unes derrière les autres le long de la plaque (3) sur une seule rangée de LED (8) dans laquelle des premières LED (6) et des deuxièmes LED (7) alternent,
- dans laquelle la plaque (3) comporte un premier agencement de conducteurs (9) relié électriquement aux premières LED (6) et un deuxième agencement de conducteurs (10) relié électriquement aux deuxièmes LED (7),
- dans lequel la plaque (3) comporte des raccordements électriques (11, 12, 13, 14) reliés électriquement aux agencements de conducteurs (9, 10),
- dans lequel les raccordements (11, 12, 13, 14), les agencements de conducteurs (9, 10) et les LED (6, 7) sont branchés de telle sorte que les groupes de LED (4, 5) peuvent être commandés indépendamment les uns des autres et, par la commande d'un groupe de LED (4, 5), les LED (6, 7) associées sont commandées de manière synchrone,
**caractérisé en ce que**
- à l'intérieur du premier groupe de LED (4), les premières LED (6) sont divisées en plusieurs premiers sous-groupes (15) qui contiennent chacun plusieurs premières LED (6), lesquelles premières LED (6) à l'intérieur du premier sous-groupe (15) respectif sont branchées électriquement en parallèle tandis que les premiers sous-groupes (15) à l'intérieur du premier groupe de LED (4) sont branchés électriquement en série, et/ou
- à l'intérieur du deuxième groupe de LED (5), les deuxièmes LED (7) sont divisées en plusieurs deuxièmes sous-groupes (16) qui contiennent chacun plusieurs deuxièmes LED (7), lesquelles deuxièmes LED (7) à l'intérieur du deuxième sous-groupe (16) respectif sont branchées électriquement en parallèle tandis que les deuxièmes sous-groupes (16) à l'intérieur du deuxième groupe de LED (5) sont branchés électriquement en série,
- le premier agencement de conducteurs (9) comporte des premiers conducteurs positifs (17) et des premiers conducteurs négatifs (18),
- le deuxième agencement de conducteurs (10) comporte des deuxièmes conducteurs positifs (19) et des deuxièmes conducteurs négatifs (20),
- des pôles positifs des premières LED (6) sont reliés électriquement aux premiers conducteurs positifs et des pôles négatifs des premières LED (6) sont reliés électriquement aux premiers conducteurs négatifs (18),
- des pôles positifs des deuxièmes LED (7) sont reliés électriquement aux deuxièmes conducteurs positifs (19) et des pôles négatifs des deuxièmes LED (7) sont reliés électriquement aux deuxièmes conducteurs négatifs (20),
- les premiers conducteurs positifs (17), les deuxièmes conducteurs positifs (19), les premiers conducteurs négatifs (18) et les deuxièmes conducteurs négatifs (20) comportent des conducteurs plats (21) et des conducteurs linéaires (22),
- les conducteurs plats (21) sur la plaque (3) sont agencés à l'extérieur, donc à chaque fois de manière proximale par rapport à un bord latéral (23, 24) de la plaque (3),
- les conducteurs plats (21) du premier agencement de conducteurs (9) sont associés à un premier bord latéral (23) de la plaque (3) tandis que les conducteurs plats (21) du deuxième agencement de conducteurs (10) sont associés à un deuxième bord latéral (24) de la plaque (3),
- les conducteurs linéaires (22) sur la plaque (3) sont agencés à l'intérieur, donc à chaque fois de manière distale par rapport aux bords latéraux (23, 24), ainsi qu'entre les conducteurs plats (21).
- les LED (6, 7) sur la plaque (3) sont agencées globalement au milieu entre les bords latéraux (23, 24).

2. Dispositif d'éclairage selon la revendication 1,
**caractérisé en ce que**
- les raccordements électriques comportent un premier raccordement négatif (11), un premier raccordement positif (12), un deuxième raccordement négatif (13) et un deuxième raccordement positif (14),
- le premier raccordement positif (12) est relié électriquement aux premiers conducteurs positifs (17) et le premier raccordement négatif (11) est relié électriquement aux premiers conducteurs négatifs (18),
- le deuxième raccordement positif (14) est relié électriquement aux deuxièmes conducteurs positifs (19) et le deuxième raccordement négatif (13) est relié électriquement aux deuxièmes conducteurs négatifs (20).

3. Dispositif d'éclairage selon la revendication 1,
**caractérisé en ce que**
- les raccordements électriques comportent un premier raccordement alternatif et un deuxième raccordement alternatif,
- les premières LED (6) sont intégrées dans les agencements de conducteurs (9, 10) avec une polarité inversée par rapport aux deuxièmes LED (7),
- les raccordements alternatifs, les agencements de conducteurs (9, 10) et les LED (6, 7) sont branchés de telle sorte que, lors de l'application d'une tension électrique positive au premier raccordement alternatif et d'une tension électrique négative au deuxième raccordement alternatif, seules les LED (6, 7) d'un groupe de LED (4, 5) sont commandées pour émettre de la lumière tandis que, lors de l'application d'une tension électrique négative au premier raccordement alternatif et d'une tension électrique positive au deuxième raccordement alternatif, seules les LED (7, 6) de l'autre groupe de LED (5, 4) sont commandées pour émettre de la lumière.

4. Dispositif d'éclairage selon l'une quelconque des revendications 1 à 3,
**caractérisé en ce que**,
dans le cas de deux sous-groupes (15, 16) du groupe de LED (4, 5) respectif qui sont voisins dans la direction longitudinale de la plaque (3), dans un sous-groupe (15, 16), un tel conducteur plat (21) forme le conducteur positif (17, 19) associé et un conducteur linéaire (22) forme le conducteur négatif (18, 20) associé, tandis que, dans l'autre sous-groupe (15, 16), un tel conducteur plat (21) forme le conducteur négatif (18, 20) associé et un tel conducteur linéaire (22) forme le conducteur positif (17, 19) associé.

5. Dispositif d'éclairage selon l'une quelconque des revendications 1 à 4,
**caractérisé en ce que**
les raccordements (11, 12, 13, 14) sont tous agencés au niveau d'au moins une extrémité longitudinale (26, 27) de la plaque (3).

6. Dispositif d'éclairage selon les revendications 2 et 5,
**caractérisé en ce que**
le premier raccordement positif (11) et le deuxième raccordement positif (13) sont agencés au niveau de l'une extrémité longitudinale (26) tandis que le premier raccordement négatif (12) et le deuxième raccordement négatif (14) sont agencés au niveau de l'autre extrémité longitudinale (27).

7. Dispositif d'éclairage selon l'une quelconque des revendications 1 à 6,
**caractérisé en ce que**
- la première température de couleur et la deuxième température de couleur sont à chaque fois une lumière blanche, ou
- la première température de couleur et/ou la deuxième température de couleur est/sont une lumière différente de la lumière blanche.

8. Moyen d'éclairage pour une lampe (35), avec un boîtier (28) destiné à loger au moins un dispositif d'éclairage (1) selon l'une quelconque des revendications 1 à 7, dans lequel le boîtier (28) a des contacts électriques (29) qui sont reliés électriquement aux raccordements (11, 12, 13, 14) du dispositif d'éclairage (1) respectif et qui sont prévus pour la liaison électrique avec des contacts complémentaires de la lampe (35) respective.

9. Moyen d'éclairage selon la revendication 8,
**caractérisé en ce que**
le boîtier (28) comporte un corps de refroidissement (30) contre lequel s'appuie par sa surface la plaque (3) avec un côté arrière (32) à l'opposé des LED (6, 7).

10. Lampe avec au moins un moyen d'éclairage (2) selon la revendication 8 ou 9 et avec un appareil de commande (36) destiné à la commande des groupes de LED (4, 5),
dans laquelle l'appareil de commande (36) est conçu et/ou programmé de telle sorte que les groupes de LED (4, 5) peuvent être commandés afin de mélanger les températures de couleur de manière à pouvoir régler différents états de mélange dans lesquels les groupes de LED (4, 5) émettent de la lumière avec des températures de couleur avec différents rapports de mélange.
